# EUROPÄISCHE PATENTSCHRIFT

(11) **EP 0 308 914 B1**
(45) Veröffentlichungstag und Bekanntmachung des Hinweises auf die Patenterteilung: **30.06.1993**
(21) Anmeldenummer: 88115534.5
(22) Anmeldetag: 22.09.1988
(51) Int. Cl.: C07C 219/08, D06M 13/338

(54) **Aminogruppen enthaltende Alkenylbernsteinsäureester**
Alkenyl-succinic esters containing amino groups
Esters de l'acide alkénylsuccinique contenant des groupes aminés

(30) Priorität: 25.09.1987 DE 3732340
(43) Veröffentlichungstag der Anmeldung: 29.03.1989
(73) Patentinhaber: HOECHST AKTIENGESELLSCHAFT, 65926 Frankfurt am Main (DE)
(72) Erfinder: Jaeckel, Lothar, D-6093 Flörsheim am Main (DE); Kleber, Rolf, Dr., D-6078 Neu-Isenburg (DE); Mees, Bernhard, Dr., D-6239 Eppstein/Taunus (DE)

(56) Entgegenhaltungen:
- EP-A- 0 149 549
- DD-A- 160 287
- US-A- 3 497 550

## Beschreibung

Bei der Herstellung von Synthesefasern ist es unbedingt notwendig, sogenannte Präparationsmittel auf der Faseroberfläche aufzubringen. Diese Präparationsmittel haben in der Hauptsache die Aufgabe, die Faden-Metallreibung zu vermeiden, aber auch die Faden-Fadenreibung einzustellen und die elektrostatische Aufladung zu verhindern. Bei der Texturierung von Polyesterfäden beispielsweise werden die Fäden mit hoher Geschwindigkeit durch eine Spindel und anschließend über Heizstrecken geführt, um den Bausch zu fixieren. Durch die hohen Temperaturen (oberhalb 200°C) werden die Präparationsmittel aber thermisch zersetzt oder sublimieren ab, setzen sich auf die Heizaggregate und werden zu festen schwarzen Rückständen gecrackt, die den weiteren Texturierprozeß empfindlich stören. Deshalb müssen die Anlagen in regelmäßigen Abständen abgestellt werden und die Heizeinheiten mechanisch von den Rückständen gereinigt werden, was sowohl Kosten verursacht, als auch eine gesundheitliche Beeinträchtigung der mit der Reinigung beauftragten Arbeiter bedeuten kann. Deshalb besteht ein großes Interesse an thermostabilen Gleitmitteln, die auf den Heizaggregaten lediglich flüssige Rückstände bilden, die mit Wasser emulgierbar sind und somit leicht entfernt werden können.

Ähnliche Probleme mit Zersetzungsprodukten von Präparationsmitteln bestehen für die Bandstraßen zum Herstellen technischer Fäden (Reifencorde, Förderbänder).

Aus DD-A-16 287 ist der Einsatz von substituierten Aminoxiden in verschleißmindernd wirkenden Faserpräparationsmitteln für schnellgesponnene Polyesterendlosfäden bekannt.

In US-A-3 497 550 werden Alkanolaminhalbester der Maleinsäure, Itaconsäure und Zitronensäure sowie deren Verwendung zur Herstellung von Klebstoffen beschrieben.

Die EP-A-149 549 offenbart Kupfersalze von alkenylsubstituierten Bernsteinsäurealkylhalbester und deren Verwendung als Schmierstoffzusätze.

Es wurde nun gefunden, daß die im folgenden beschriebenen, Aminogruppen enthaltenden Alkenylbernsteinsäureester als Faserpräparationsmittel geeignet sind und sich durch eine verbesserte Thermostabilität auszeichnen.

Gegenstand der Erfindung sind somit Aminogruppen enthaltende Alkenylbernsteinsäureester der Formeln
worin R lineares oder verzweigtes C₁-C₂₀-, vorzugsweise C₅-C₁₅-Alkyl, R₁ Hydroxy-C₂-C₆-Alkyl oder C₁-C₄-Alkyl, R₂ Methyl oder Ethyl, R₃ C₆-C₂₀-, vorzugsweise C₁₂-C₁₈-Alkyl oder C₆-C₂₀-, vorzugsweise C₁₂-C₁₈-Alkenyl, A -C₂H₄- oder -C₃H₇- und n eine Zahl von 1 bis 10, vorzugsweise von 3 bis 8 bedeuten.

Diese Verbindungen werden hergestellt indem man Alkenylbernsteinsäuren der Formel
oder vorzugsweise deren Anhydride zunächst mit ungefähr einem Mol eines Amins der Formel
umsetzt und den dabei erhaltenen Alkenylbernsteinsäurehalbester mit ungefähr einem Mol eines oxalkylierten Alkohole der Formel

R₃(OA)ₙ-OH

umsetzt.

Die Alkenylbernsteinsäureanhydride erhält man durch Umsetzung von α-Olefinen mit Maleinsäureanhydrid bei Temperaturen um 200°C. Für diese Reaktion können lineare oder verzweigte Olefine eingesetzt werden, wie Tripropylen (i-Nonen) oder Tetrapropylen (i-Dodecen). Die oxalkylierten Fettalkohole werden nach bekannten Verfahren durch Addition von Ethylenoxid oder Propylenoxid an die zugrundeliegenden Alkohole hergestellt.

Die Umsetzung der Alkenylbernsteinsäureanhydride mit den aliphatischen Aminoverbindungen erfolgt bei Temperaturen von 20 bis 120°C vorzugsweise bei 60 bis 100°C. Die 2. Stufe, d.h. die Veresterung der freien Carboxygruppe mit dem Fettalkoholoxäthylat, wird bei Temperaturen von 140 bis 260°C, vorzugsweise bei Temperaturen von 160 bis 200°C unter Säurekatalyse durchgeführt. Die dafür eingesetzten Säuren können anorganische Verbindungen wie Schwefelsäure, Phosphorsäure, phosphorige Säure etc. sein oder organische Säuren wie p-Toluolsulfonsäure oder saure Ionentauscher. Die dafür benötigten Mengen hängen von der Art der Säure ab, sie liegen zwischen 0,1 bis 3 Gew.-%, vorzugsweise 0,5 bis 1,5 Gew.-%. Das Reaktionswasser wird destillativ abgetrennt, bis eine Säurezahl unter 10 erreicht ist. Die beiden Stufen der Reaktion können sowohl in Anwesenheit als auch in Abwesenheit eines Lösemittels durchgeführt werden. Als Lösemittel kommen hierbei inerte organische Lösemittel mit hohem Siedepunkt in Frage wie etwa Dekalin oder chlorierte aromatische Kohlenwasserstoffe.

Die erfindungsgemäßen Alkenylbernsteinsäureester werden als Präparationskomponenten für das Präparieren von Fasern aus Polyester, Polyamid, Polyacrylnitril, Polyolefinen und Aramidfasern, eingesetzt. Sie können an Stelle der üblichen Gleitmittel, wie z.B. Mineralöle oder Esteröle, z.B. Hexadecylstearat u.a. in Kombination mit Emulgatoren auf Basis oxethylierter Fettalkohole oder in Verbindung mit Antistatika, Fadenschlußmittel eingesetzt werden. Ihr Anteil in den Filamentpräparationen kann von 90 bis 10 %, vorzugsweise 60 bis 30 % reichen. Die Auflagen an Präparation auf die Faser reichen im allgemeinen von 0,1 bis 2 %, vorzugsweise 0,3 bis 1,2 Gew.-%.

Diese Alkenylbernsteinsäureester haben den Vorteil, daß sie thermostabil sind und daß die Rückstände dieser Verbindungen unter den Bedingungen, unter denen sie bei der Textilfaserherstellung eingesetzt werden, flüssig sind und somit leicht entfernt werden können.

Die folgenden Beispiele sollen die Erfindung erläutern, ohne sie jedoch einzuschränken.

### Beispiel 1

In einem 250 ml Gefäß mit Rührer, Innenthermometer und Kurzwegdestillationsaufsatz wurden 53,38 Gewichtsteile n-Dodecenyl-bernsteinsäureanhydrid bei ca. 50°C aufgeschmolzen, und man läßt 18 Gewichtsteile N,N-Dimethylethanolamin unter Rühren und Stickstoffspülung in 30 Min. bei 50 bis 55°C zutropfen. Die dickflüssige Emulsion wird bei 50°C 4,5 Stunden gerührt, bis im Dünnschichtchromatogramm kein Anhydrid mehr nachweisbar ist. Man kühlt auf 30°C ab und gibt 86,3 Gewichtsteile eines Cocosfettalkoholoxäthylates (mit 5 Ethylenoxydeinheiten), 1,2 Gewichtsteile Borsäure reinst und 1,7 Gewichtsteile hypophosphorige Säure (50%ig) zu. Bei 150 bis 155°C wird 4 Stunden unter Stickstoffspülung gerührt, wobei insgesamt 4 ml Wasser abdestillieren. Anschließend destilliert man im Vakuum innerhalb von 3 Stunden bei einer Temperatur zwischen 130 bis 155°C noch 8 Gewichtsteile der Ausgangsverbindung ab und erhält 146 Gewichtsteile einer hellbraunen, gießbaren Verbindung mit einem pH (1 % in Wasser) von 6 bis 7.

### Beispiel 2

Man verfährt wie in Beispiel 1 beschrieben, nur verwendet man anstelle von n-Dodecenylbernsteinsäureanhydrid 50 g i-Nonenylbernsteinsäureanhydrid. Man erhält ca. 45 g einer hellbraunen Flüssigkeit mit einem pH von 7.

### Beispiel 3

In einem 500 ml Gefäß mit Rührer, Innenthermometer und Kurzwegdestillationsaufsatz werden 70 Gewichtsteile n-Octadecenylbernsteinsäureanhydrid in 150 Volumenteile Tetralin gelöst und unter Rühren und Stickstoffüberleitung werden 21,6 Gewichtsteile N,N-Diethylethanolamin innerhalb von 30 Minuten bei 35°C zugetropft. Man läßt innerhalb von 4 Stunden bei 50°C ausreagieren, kühlt auf Raumtemperatur ab und versetzt mit 107 Gewichtsteilen Stearylalkohol mit 6 Mol Ethylenoxyd und 3 Gewichtsteilen p-Toluolsulfonsäure. Innerhalb von 2 Stunden werden bei 160 bis 180°C ca. 4 ml Wasser abdestilliert, dann wird das Tetralin in Wasserstrahlvakuum bei 160°C abdestilliert und zurückgewonnen. Man erhält ca. 190 Gewichtsteile eines hellbraunen, viskosen Öles mit einem pH von 7.

### Beispiel 4

Man verfährt wie im Beispiel 2 beschrieben, nur verwendet man anstelle 21,6 Gewichtsteile N,N-Diethylethanolamin 25 Gewichtsteile N,N-Dimethylbutanolamin. Man erhält ca. 193 Gewichtsteile eines hellbraunen, viskosen Öles mit einem pH von 7.

Die nach Beispiel 1 bis 4 erhaltenen Verbindungen haben folgende Struktur:

### Beispiel 5

Thermotest: Von folgenden Substanzen werden in ein Alu-Schälchen 1 g eingewogen, auf 220°C 24 Stunden erhitzt und der Verlust bestimmt:
a) Mineralöl (Viskosität bei 20°C: 300 mPas)
b) Pentaerythrittetradecylat
c) Produkt nach Beispiel 1
d) Produkt nach Beispiel 2
e) Produkt nach Beispiel 3
f) Produkt nach Beispiel 4

a + b: Vergleiche
c - f: erfindungsgemäß

| | Verlust bei 220°C/24 h | Rückstand | Löslichkeit des Rückstandes in kaltem Wasser |
|---|---|---|---|
| a) | 50 % | schwarz, fest | unlöslich |
| b) | 60 % | schwarz, fest | unlöslich |
| c) | 33 % | gelb, schmierig | emulgierbar |
| d) | 40 % | gelb, schmierig | emulgierbar |
| e) | 35 % | gelb, schmierig | emulgierbar |
| f) | 30 % | gelb, schmierig | emulgierbar |

### Beispiel 6

| Reibungswerte auf PES | | | | |
|---|---|---|---|---|
| Produkt | reines Öl | | 5 g/l | |
| | statisch | dynamisch | statisch | dynamisch |
| a | 8,4 | 0,44-0,48 | 8,2 | 0,49-0,50 |
| b | 8,5 | 0,48-0,59 | 8,3 | 0,49-0,55 |
| c | 8,9 | 0,42-0,47 | 8,0 | 0,43-0,47 |
| d | 8,3 | 0,44-0,48 | 8,1 | 0,44-0,49 |
| e | 8,2 | 0,41-0,46 | 8,0 | 0,40-0,45 |
| f | 8,2 | 0,43-0,49 | 8,1 | 0,41-0,46 |
| a + b Vergleiche aus Beispiel 5 | | | | |
| c - f erfindungsgemäße Beispiele 1 bis 4 | | | | |

Diese Werte wurden nach der Methode bestimmt, wie in der DE-OS 23 55 675 angegeben und zwar bei einer Meßgeschwindigkeit von 25 m/min (erster Wert) und 100 m/min (zweiter Wert).

## Patentansprüche

1. Verbindungen der allgemeinen Formeln worin R lineares oder verzweigtes C₁-C₂₀-, vorzugsweise C₅-C₁₅-Alkyl, R₁ Hydroxy-C₂-C₆-Alkyl oder C₁-C₄-Alkyl, R₂ Methyl oder Ethyl, R₃ C₆-C₂₀-, vorzugsweise C₁₂-C₁₈-Alkyl oder C₆-C₂₀-, vorzugsweise C₁₂-C₁₈-Alkenyl, A -C₂H₄- oder -C₃H₇- und n eine Zahl von 1 bis 10, vorzugsweise von 3 bis 8 bedeuten.

2. Verfahren zur Herstellung der Verbindungen nach Anspruch 1, dadurch gekennzeichnet, daß man Alkenylbernsteinsäuren der Formel oder deren Anhydrid zunächst mit 1 Mol eines Amins der Formel und dann mit 1 Mol eines oxalkylierten Alkohols der Formel
R₃(OA)ₙ-OH
umsetzt, wobei R, R₁, R₂, R₃, A und n die in Anspruch 1 angegebenen Bedeutungen haben.

3. Verwendung der Verbindungen nach Anspruch 1 als Faserpräparationsmittel.

## Claims

1. A compound of the general formulae where R denotes linear or branched C₁-C₂₀-alkyl, preferably C₅-C₁₅-alkyl, R₁ denotes hydroxy-C₂-C₆-alkyl or C₁-C₄-alkyl, R₂ denotes methyl or ethyl, R₃ denotes C₆-C₂₀-alkyl, preferably C₁₂-C₁₈-alkyl, or C₆-C₂₀-alkenyl, preferably C₁₂-C₁₈-alkenyl, A denotes -C₂H₄- or -C₃H₇- and n denotes a number from 1 to 10, preferably from 3 to 8.

2. A process for preparing a compound as claimed in claim 1, which comprises reacting an alkenylsuccinic acid of the formula or the anhydride thereof first with 1 mole of an amine of the formula and then with 1 mole of an alkoxylated alcohol of the formula
R₃(OA)ₙ-OH
where R, R₁, R₂, R₃, A and n are as defined in claim 1.

3. The use of the compound as claimed in claim 1 as a spin finish agent.

## Revendications

1. Composés répondant aux formules générales: dans lesquelles R représente un groupe alkyle,linéaire ou ramifié, en C₁ à C₂₀ , avantagusement C₅ à C₁₅ ; R₁ représente un groupe hydroxy-alkyle en C₂ à C₆ ou alkyle en C₁ à C₄ ; R₂ représente un groupe méthyle ou éthyle;R₃ représente un groupe alkyle en C₆ à C₂₀ , avantageusement en C₁₂ à C₁₈ ou alcényle en C₆ à C₂₀ , avantageusement en C₁₂ à C₁₈. A représente un groupe -C₂H₄- ou -C₃H₇- et n est un nombre valant 1 à 10, avantageusement 3 à 8 .

2. Procédé de préparation de composés selon la revendication 1 , caractérisé en ce qu'on fait réagir des acides alcénylsucciniques de formule ou leur anydride,tout d'abord avec 1 mole d'une amine de formule puis avec une mole d'un alcool oxyalkylé de formule formules dans lesquelles R , R₁ , R₂ , R₃ , A et n ont les sens indiqués dans la revendication 1 .

3. Utilisation des composés selon la revendication 1 comme agent ed préparation de fibres .
